# EUROPÄISCHE PATENTSCHRIFT

(11) **EP 0 311 554 B1**
(45) Veröffentlichungstag und Bekanntmachung des Hinweises auf die Patenterteilung: **20.04.1994**
(21) Anmeldenummer: 88730219.8
(22) Anmeldetag: 29.09.1988
(51) Int. Cl.: G07D 5/10, G07F 3/02

(54) **Vorrichtung zur Prüfung von Münzen**
Apparatus for testing coins
Dispositif pour l'examen de pièces de monnaie

(30) Priorität: 06.10.1987 DE 3734114
(43) Veröffentlichungstag der Anmeldung: 12.04.1989
(73) Patentinhaber: WH Münzprüfer Dietmar Trenner GmbH, D-14167 Berlin (DE)
(72) Erfinder: Seiler, Siegfried, D-3363 Eisdorf 2 (DE)
(74) Vertreter: Pfenning, Meinig & Partner

(56) Entgegenhaltungen:
- DE-A- 3 335 347
- FR-A- 2 373 104
- US-A- 4 089 400

## Beschreibung

Die Erfindung betrifft eine Vorrichtung zur Prüfung von Münzen nach dem Oberbegriff des Anspruchs 1.

Ein Kriterium für die Echtheit bzw. die Zulässigkeit von Münzen für Automaten sind die Ränder von Münzen, die glatt sind, Riffel oder andere Einprägungen aufweisen. Im Stand der Technik ist eine Vielzahl von unterschiedlichen Riffelprüfungen bei Münzen bekannt. In der DE-OS 28 25 094 ist ein Verfahren und eine Vorrichtung zur Rändelprüfung von Münzen beschrieben, bei denen die Münzlaufbahn einen schwingungsfähigen Abschnitt aufweist oder der Münzlaufbahn ein mit dem Rand einer Münze in Eingriff bringbares schwingungsfähiges Element zugeordnet ist, wobei die Schwingungen des schwingungsfähigen Elementes erfaßt und in ein elektrisches Signal umgewandelt werden.

Diese Ausführungsform hat den Nachteil, daß durch mechanischen Eingriff mittels Drähten oder Bändern durch den Münzeinwurfschlitz die schwingungsfähigen Elemente verbogen werden können, so daß sie völlig unwirksam werden oder ein falsches Ergebnis liefern.

Weiterhin sind für eine Prüfung der Münze Reflexionsmessungen der Randoberfläche der Münze bekannt, wobei sich bei Vorhandensein von Riffeln der Reflexionsgrad verringert, so daß sich das vom Empfänger abgegebene Signal verkleinert. Bei dieser Art der Prüfung ist der Nachteil vorhanden, daß die allgemeine Helligkeit des Randes dar Münze, d.h. die gesamte reflektierte Strahlung der Münze erfaßt wird, so daß abgenutzte oder polierte Riffel als glatte Münzen und zerkratzte glatte Münzen als geriffelte Münze erkannt werden können. Nachgedunkelte Münzen können ebenfalls als geriffelte Münzen interpretiert werden. Dies gilt auch bei einer Münzprüfanordnung nach der FR-A-2373104, bei der im Münzkanal von oben her der Umfang einer Münze mit einem schmalen Lichtstrahl beleuchtet wird, dessen an dem Umfang der Münze reflektierte Strahlung von einem Phototransistor unter einem schmalen Winkel empfangen wird. Diese Anordnung dient zur Unterscheidung von glatten und gerändelten Münzen, wobei angenommen wird, daß eine glatte Münze eine Reflexion von großer Helligkeit und kurzer Zeitperiode aufweist, während eine Münze mit gerändelter Kante eine Reflexion geringerer Helligkeit während einer längeren Zeitperiode aufgrund der diffusen Reflexion ergibt.

Aus der DE-A-3335347 ist eine Vorrichtung zur optoelektronischen Prüfung der Rändelung von Münzen bekannt, bei der die Kante der Münze von oben mit einer über eine Mehrfach-Spaltblende geleitete Strahlung einer LED beleuchtet und reflektiert wird. Die Rändelung erscheint als Muster von abwechselnd hellen und dunklen Linien mit einem bestimmten Rastermaß, wobei beim Durchrollen der Münze sich das Linienmuster über die Spalte bewegt, so daß die dahinterliegende Photodiode periodisch beleuchtet und abgedunkelt wird und die Lichtwechsel sind ein Maß für die Rändelung. Die Mehrfach-Spaltblende ist mit dem Abstand der Spalte auf die Rändelung der zu prüfenden Münze angepaßt und auch der Schärfentiefebereich ist auf eine bestimmte Münze abgestimmt, so daß aufgrund der jeweiligen Anpassung die Rändelung nur einer Münze geprüft werden kann.

Der Erfindung liegt daher die Aufgabe zugrunde, eine Vorrichtung zur Prüfung von Münzen mit Riffeln unterschiedlicher Art zu schaffen, das das Vorhandensein von unterschiedlichen Riffeln eindeutig erkennen läßt, so daß eine einwandfreie Prüfung von unterschiedlichen zulässigen Münzen mit Riffeln gewährleistet ist.

Diese Aufgabe wird erfindungsgemäß durch die kennzeichnenden Merkmale des Hauptanspruchs in Verbindung mit den Merkmalen des Oberbegriffs gelöst.

Durch Vorsehen eines schmalen Schlitzes am Boden des Münzkanals, über den die vorbeilaufende Münze bestrahlt wird und/oder durch die die von der Münze reflektierte Strahlung abgetastet wird, werden die einzelnen Riffel von geriffelten Münzen erkannt, da jeweils nur schmale, maximal der Breite der Riffel oder dem Abstand der Riffel entsprechende Bereiche des Münzenrandes bestrahlt bzw. abgetastet werden. Auf diese Weise gibt der Strahlungsempfänger ein Wechselsignal ab, das ein Maß für die Anzahl der Riffel pro erfaßte Wegeinheit ist. Die erfaßten Anzahlen werden mit gespeicherten Anzahlen von Riffeln unterschiedlicher Münzen verglichen, und bei Übereinstimmung der Anzahlen die jeweilige Münze als zulässig erkannt. Da eine Wegabtastung vorgenommen wird, d.h. eine Abtastung der Anzahl der Riffel pro Wegeinheit, ist keine Zeitabhängigkeit gegeben, so daß das Verfahren ganz langsam oder ganz schnell ablaufen kann. Da der Erfassungsbereich im Boden des Münzkanals liegt, können Münzen unterschiedlicher Größe mit gleicher Genauigkeit bewertet werden.

Durch die in den Unteransprüchen angegebenen Maßnahmen sind vorteilhafte Weiterbildungen oder Verbesserungen möglich. Ein Ausführungsbeispiel der Erfindung ist in der Zeichnung dargestellt und wird in der nachfolgenden Beschreibung näher erläutert. Es zeigen:
- Fig. 1: eine Ansicht auf den Münzkanal einer Münzprüfeinrichtung mit der erfindungsgemäßen Vorrichtung, und
- Fig. 2: eine Auswerteschaltung, die mit dem Empfänger nach der Erfindung verbunden ist.

In Fig. 1 ist mit 1 der Münzeinwurfschlitz bezeichnet, der in den schräg angeordneten Münzkanal 2 übergeht. Am Boden des Münzkanals 2 ist über zumindest einen Teil der Breite des Münzkanals 2 ein Ausleuchtungsfenster 3 vorgesehen, das mit einem durchsichtigen Material abgedeckt sein kann, wobei unter dem Ausleuchtungsfenster 3 eine Strahlungsquelle 4 beispielsweise eine im infraroten Strahlungsbereich abstrahlende Leuchtdiode angeordnet ist. Benachbart zum Ausleuchtungsfenster ist im Boden quer zum Münzkanal 2 zumindest über einen Teil seiner Breite ein Abtastschlitz 5 vorgesehen, hinter dem ein Empfänger 6 vorgesehen ist, der als Fotodiode oder Fototransistor ausgebildet sein kann.

Der Abtastschlitz 5 kann unterschiedlich ausgebildet sein, beispielsweise kann er durch eine schmale Glasfaserleitung realisiert werden, die auf den Empfänger 6 führt. Andererseits können schmale Blenden vorgesehen sein, die im Boden des Münzkanals 2 enden und die Strahlung auf den Empfänger 6 leiten. Strahlungsquelle 4 und Empfänger 6 können auch in einem Kunststoffkörper gelagert sein, wobei der Abtastschlitz 5 in den Körper eingeschnitten sein kann. In einem anderen Ausführungsbeispiel ist der Empfänger 6 keilförmig angespitzt, so daß sich eine schlitzförmige Empfängerfläche ergibt.

In dem dargestellten Ausführungsbeispiel weist die Strahlungsquelle 4 ein größeres Ausleuchtungsfenster 3 auf, während der Empfänger 6 hinter dem schmalen Schlitz 5 angeordnet ist.

Die Erfindung kann auch in der Weise realisiert sein, daß die Strahlungsquelle 4 die vorbeilaufende Münze 7 durch einen schmalen Schlitz streifenförmig bestrahlt und der Strahlungsempfänger 6 die durch die streifenförmige Bestrahlung hervorgerufene an der Münze 7 reflektierte Strahlung über ein breiteres Fenster empfängt. Selbstverständlich können sowohl für Strahlungsquelle 4 als auch für Strahlungsempfänger 6 jeweils ein schmaler Schlitz vorgesehen sein.

In der Fig. 2 ist eine Auswerteschaltung der von dem Strahlungsempfänger 6 gelieferten Signale dargestellt. Der als Fototransistor oder Fotodiode ausgebildete Strahlungsempfänger 6 ist an einen zweistufigen tiefpaßgegengekoppelten Verstärker 7 angeschlossen, wobei die einzelnen Verstärkerstufen 8, 9 über einen Hochpaß 10 miteinander verbunden sind. An den Ausgang des Verstärkers 7 ist ein Schmitt-Trigger 11 zur Impulsformung angeschlossen, der mit einem programmierbaren Zähler 12 oder einem Mikroprozessor verbunden ist.

Nach Einwurf in den Münzschlitz rollt die Münze 13 im Münzkanal 2 an der Strahlungsquelle 4 und dem Strahlungsempfänger bzw. dem Abtastschlitz 5 vorbei, wobei ab einer bestimmten Stellung zum Ausleuchtungsfenster 3 der Rand der Münze bestrahlt wird. Über den Abtastschlitz 5 gelangt die an dem Rand der Münze 13 reflektierte Strahlung auf den Empfänger 6, wobei jeweils nur ein schmaler streifenförmiger Bereich quer zur Bewegungsrichtung der Münze 13 erfaßt wird. Wenn die Münze 13 am Rand mit Riffeln versehen ist, ändert sich abhängig von dem jeweiligen Riffel der Reflexionsgrad, so daß am Ausgang des Empfängers 6 ein Signal mit einer Wechselspannungskomponente anliegt. Der Verstärker 7 verstärkt die Wechselspannung hoher Frequenz, während die tiefen Frequenzen über den jeweiligen Widerstand gegengekoppelt werden. Der Schmitt-Trigger 11 wandelt das Wechselspannungssignal in digitale Signale um, wobei jeder Impuls einem Riffel entspricht. Mit dieser Anordnung ist somit der Reflexionsgradunterschied auf der Oberfläche des Randes der Münze quantifizierbar. Das vom Schmitt-Trigger 11 gelieferte Digitalsignal wird dem programmierbaren Zähler 12 zugeführt, der bei jedem Impuls den Zählerstand erhöht. Den verschiedenen Münzen zugeordnete Kenngrößen, die einer bestimmten Riffelanzahl pro Weg- und/oder Zeiteinheit entsprechen, sind als vorgegebene, fest einprogrammierte Zählerstände festgelegt. Es wird daher über die Strahlungsquelle 4 und den Empfänger 6 und die Auswerteschaltung die Riffelanzahl festgestellt und mit einer vorgegebenen Anzahl verglichen, so daß bestimmt werden kann, ob die zu prüfende Münze eine zugelassene Münze ist oder nicht. Im dargestellten Ausführungsbeispiel wird ein programmierbarer Zähler 12 verwendet. selbstverständlich kann die Auswertung der vom Schmitt-Trigger 11 gelieferten Signale auch von einem Mikroprozessor vorgenommen werden.

Wenn eine glatte Münze vom Empfänger erfaßt wird, ist kein Wechselsignal zu erwarten, so daß das Ende der Prüfung vorgegeben sein muß. Beispielsweise ist die zu erwartende Zeit, die eine Münze für ihren Weg im Münzkanal zurücklegt, vorbestimmt und diese Zeit ist ein Maß für das Ende der Prüfung.

## Patentansprüche

1. Vorrichtung zur Prüfung von mit Riffeln versehenen Münzen mit einem Münzkanal zur Aufnahme der Münzen, einer Strahlungsquelle zum Bestrahlen des Umfanges der Münzen und einem Strahlungsempfänger zum Erfassen der an dem Umfang der Münzen reflektierten Strahlung, wobei zur Erzielung einer streifenförmigen Erfassung der reflektierten Strahlung der Strahlungsempfänger (6) hinter einem Abtastschlitz (5) liegt, und mit einer Auswerteschalltung zur Auswertung der Strahlungswechsel beim Durchlaufen der Münzen, **dadurch gekennzeichnet,** daß Strahlungsquelle (4) und Strahlungsempfänger (6) im Boden des Münzkanals (2) angeordnet sind, und daß die Auswerteschaltung für die Münzen unterschiedlicher Art unterschiedliche Riffelanzahlen pro Wegeinheit speichert, wobei der Strahlungswechsel mit den unterschiedlichen Riffelanzahlen zur Bestimmung von zulässigen Münzen verglichen wird.

2. Vorrichtung nach Anspruch 1, dadurch gekennzeichnet, daß die Auswerteschaltung (7,11,12) eine Zählschaltung (12) zur Erfassung der durch die Riffel der Münzen erzeugten Strahlungswechsel und eine Vergleichsschaltung zum Vergleich der erfaßten Signale mit vorgegebenen Werten aufweist.

3. Vorrichtung nach Anspruch 1 oder 2, dadurch gekennzeichnet, daß die Auswerteschaltung mindestens ein Filter (8,9) zur Aussiebung des durch die Riffel erzeugten Wechselsignals aus dem gesamten, durch die Reflexion an der Münze erzeugten Signals vorgesehen ist.

4. Vorrichtung nach einem der Ansprüche 1 bis 3, dadurch gekennzeichnet, daß das Filter als tiefpaßgegengekoppelter Verstärker (8,9) und die Zähl- und Vergleichsschaltung als programmierbarer Zähler (12) ausgebildet sind.

5. Vorrichtung nach einem der Ansprüche 1 bis 4, dadurch gekennzeichnet, daß die Breite des Schlitzes (5) kleiner oder gleich dem Abstand der Riffel der zu prüfenden Münzen ist.

6. Vorrichtung nach einem der Ansprüche 1 bis 5, dadurch gekennzeichnet, daß Strahlungsquelle (4) und Strahlungsempfänger (6) in einem mit Öffnungen versehenen Kunststoffkörper aufgenommen sind und daß ein Abtastschlitz (5) eingeschnitten ist, der einerseits an der Begrenzungsfläche des Münzkanals (2) und andererseits an dem Empfänger (6) endet.

7. Vorrichtung nach einem der Ansprüche 1 bis 6, dadurch gekennzeichnet, daß der Schlitz mit Glasfasermaterial gefüllt ist.

8. Vorrichtung nach einem der Ansprüche 1 bis 7, dadurch gekennzeichnet, daß die Strahlungsquelle (4) und/oder der Strahlungsempfänger (6) eine schlitzförmige Sender- bzw. Empfängerfläche aufweisen.

9. Vorrichtung nach einem der Ansprüche 1 bis 8, dadurch gekennzeichnet, daß zwischen Schlitz am Münzkanal (2) und Strahlungsquelle (4) und/oder Strahlungsempfänger (6) Blenden zur gerichteten Führung der Strahlung angeordnet sind.

## Claims

1. Device for testing coins with milled edges with a coin channel for accepting the coins, a radiation source for radiating the circumference of the coins and a radiation receiver for capturing the radiation reflected off the circumference of the coins, the radiation receiver (6) being located behind a scanning slit (5) in order to achieve capture in the form of stripes of the reflected radiation and an evaluation circuit being provided for evaluating the change in radiation as the coins pass through **characterised in that** radiation source (4) and radiation receiver (6) are arranged in the floor of the coin channel (2) and that the evaluation channel stores in respect of the various types of coin varying quantities of flutings per unit-distance travelled, the change in radiation being compared with the various quantities of flutings in order to determine those coins which are acceptable.

2. Device according to claim 1 characterised in that the evaluation circuit (7, 11, 12) has a counter circuit (12) to capture the change in radiation produced by the flutings on the coins and a comparator circuit for comparing the signals captured with the specified values.

3. Device according to claim 1 or 2 characterised in that the evaluation circuit is provided with at least one filter (8, 9) for filtering the fluctuating signal produced by the flutings from the total number of signals produced by the reflection off the coins.

4. Device according to one of claims 1 to 3 characterised in that the filter is designed as a low-pass negative-feedback amplifier (8, 9) and the counter and comparator circuit as a programmable counter (12).

5. Device according to one of claims 1 to 4 characterised in that the width of the slit (5) is smaller than or the same as the distance between the flutings of the coins to be tested.

6. Device according to one of the claims 1 to 5 characterised in that radiation source (4) and radiation receiver (6) are located in a plastic housing provided with openings and that a scanning slit (5) is cut-in which ends on the one hand at the periphery of the coin channel (2) and on the other hand at the receiver (6).

7. Device according to one of claims 1 to 6 characterised in that the slit is filled with glass fibre material.

8. Device according to one of claims 1 to 7 characterised in that the radiation source (4) and/or the radiation receiver (6) have a slit-shaped transmitter or receiver surface.

9. Device according to one of claims 1 to 8 characterised in that deflectors for aligning the path of radiation are arranged between slit in the coin channel (2) and radiation source (4) and or radiation receiver (6).

## Revendications

1. Dispositif pour le contrôle de monnaies pourvues de cannelures, comportant un canal à monnaies pour recevoir les monnaies, une source de rayonnement pour exposer aux rayons la périphérie des monnaies et un récepteur de rayonnement pour saisir le rayonnement réfléchi par la périphérie des monnaies, dans lequel pour l'obtention d'une saisie en forme de raies du rayonnement réfléchi, le récepteur de rayonnement (6) est situé derrière une fente d'analyse (5), et comportant un circuit d'évaluation pour l'évaluation du changement du rayonnement lors du passage des monnaies, caractérisé en ce que la source de rayonnement (4) et le récepteur de rayonnement (6) sont agencés dans le fond du canal à monnaies (2) et en ce que le circuit d'évaluation mémorise pour les monnaies de différents genres différents nombres de cannelures par unité de trajet, le changement du rayonnement étant comparé aux nombres différents de cannelures pour la détermination de monnaies autorisées.

2. Dispositif suivant la revendication 1, caractérisé en ce que le circuit d'évaluation (7, 11, 12) présente un circuit de comptage (12) pour saisir le changement du rayonnement, produit par les cannelures des monnaies, et un circuit de comparaison pour la comparaison des signaux saisis et de valeurs données.

3. Dispositif suivant la revendication 1 ou 2, caractérisé en ce que le circuit d'évaluation est équipé d'au moins un filtre (8, 9) pour le filtrage du signal de changement produit par les cannelures, à partir du signal total produit par la réflexion sur la monnaie.

4. Dispositif suivant l'une quelconque des revendications 1 à 3, caractérisé en ce que le filtre est réalisé sous la forme d'un amplificateur (8, 9) passe-bas à contre-réaction et en ce que les circuits de comptage et de comparaison sont réalisés sous la forme d'un compteur (12) qui peut être programmé.

5. Dispositif suivant l'une quelconque des revendications 1 à 4, caractérisé en ce que la largeur de la fente (5) est plus petite ou égale à la distance des cannelures des monnaies à contrôler.

6. Dispositif suivant l'une quelconque des revendications 1 à 5, caractérisé en ce que la source de rayonnement (4) et le récepteur de rayonnement (6) sont logés dans un corps en matière synthétique muni d'ouvertures et en ce qu'est découpée une fente d'analyse (5) qui se termine d'une part à la surface de délimitation du canal à monnaies (2) et d'autre part au récepteur (6).

7. Dispositif suivant l'une quelconque des revendications 1 à 6, caractérisé en ce que la fente est remplie d'une matière en fibres de verre.

8. Dispositif suivant l'une quelconque des revendications 1 à 7, caractérisé en ce que la source de rayonnement (4) et/ou le récepteur de rayonnement (6) présentent une surface d'émission, respectivement de réception, en forme de fente.

9. Dispositif suivant l'une quelconque des revendications 1 à 8, caractérisé en ce que des lames sont agencées entre la fente du canal à monnaies (2) et la source de rayonnement (4) et/ou le récepteur de rayonnement (6), pour le guidage orienté du rayonnement.
